# EUROPÄISCHE PATENTSCHRIFT

(11) **EP 2 223 014 B1**
(45) Veröffentlichungstag und Bekanntmachung des Hinweises auf die Patenterteilung: **04.11.2015**
(21) Anmeldenummer: 08852951.6
(22) Anmeldetag: 17.11.2008
(51) Int. Cl.: F21V 29/71, F21S 8/10, F21V 29/89, F21V 29/00, F21Y 101/02

(54) **LED-SCHEINWERFER**
LED HEADLIGHT
PROJECTEUR À DEL

(30) Priorität: 19.11.2007 DE 102007055165
(43) Veröffentlichungstag der Anmeldung: 01.09.2010
(73) Patentinhaber: OSRAM GmbH, 80807 München (DE)
(72) Erfinder: FREY, Peter, 89520 Heidenheim (DE); MEIER, Christian, 81369 München (DE)
(74) Vertreter: Schulze, Mark
(86) Internationale Anmeldenummer: PCT/EP2008/009725
(87) Internationale Veröffentlichungsnummer: WO 2009/065548

(56) Entgegenhaltungen:
- EP-A- 1 643 188
- EP-A2- 1 357 335
- WO-A-2006/052022
- WO-A1-2004/055433
- DE-A1-102004 025 640
- DE-A1-102006 001 711
- DE-U1-202005 007 501
- DE-U1-202006 019 381
- FR-A1- 2 889 291
- JP-A- 2009 087 620

## Beschreibung

Die Erfindung betrifft einen LED-Scheinwerfer, insbesondere zur Verwendung in Fahrzeugen, speziell Kraftfahrzeugen.

Insbesondere bei der Verwendung von LEDs in Kfz-Scheinwerfern kann die Notwendigkeit bestehen, dass die LED-Lichtquellen wegen auftretender thermischer Probleme gekühlt werden müssen.

Bisherige Lösungsansätze sind die passive Kühlung durch Verwendung von Kühlkörpern innerhalb eines Scheinwerfers. Diese werden zum Teil durch aktive Komponenten wie Lüfter unterstützt, welche die Luft innerhalb des Scheinwerfergehäuses umwälzen. Jedoch sind diese Lösungen vergleichsweise aufwendig und wenig effektiv. Auch sind sie vergleichsweise großvolumig und behindern dadurch eine häufig gewünschte Justage der Scheinwerfer.

WO 2006/052022 A1 offenbart eine Beleuchtungsvorrichtung, in der eine als Lichtquelle verwendete LED in einem Gehäuse mit einem lichtdurchlässigen Abschnitt angeordnet ist. Die Beleuchtungsvorrichtung ist mit einem Kreislauf- Wärmerohr mit einem Wärme aufnehmenden Teil und einen Wärme abgebenden ausgerüstet. Das Wärmerohr ist derart angeordnet, dass der Wärme aufnehmenden Teil thermisch mit der Lichtquelle verbunden ist und der Wärme abgebenden Teil thermisch mit einem Abschnitt des Gehäuses verbunden ist, welcher höher liegt als der Wärme aufnehmenden Teil. Der Verbindungsabschnitt des Gehäuses, mit welchem der Wärme abgebende Teil des Wärmerohrs verbunden ist, bildet eine Wärme abgebende Platte.

EP 1 643 188 A1 zeigt eine Leuchtdiodenanordnung angegeben, mit wenigstens einem Leuchtdiodenchip, wobei jedem Leuchtdiodenchip wenigstens ein optisches Element zugeordnet ist. Zusätzlich weist die Leuchtdiodenanordnung wenigstens ein Wärmeleitelement auf, das geeignet ist, die von den Leuchtdiodenchips erzeugte Wärme abzuführen, und wenigstens eine Kühlvorrichtung, die geeignet ist, Wärme vom Wärmeleitelement abzuführen. Die Leuchtdiodenanordnung eignet sich beispielsweise besonders gut für den Einsatz in Kfz-Scheinwerfern.

DE 10 2004 025 640_A1 zeigt einen Scheinwerfer, insbesondere einen Kraftfahrzeugscheinwerfer, oder eine andere elektrische Baugruppe mit folgenden Merkmalen: Der Scheinwerfer beziehungsweise die andere Baugruppe weist ein vorzugsweise abgeschlossenes Gehäuse auf; in dem Gehäuse ist zumindest ein Leuchtmittel oder ein Leistungshalbleiter angeordnet; an dem Leuchtmittel beziehungsweise Leistungshalbleiter ist ein Wärmetauscher angeordnet, der beim Betrieb des Leuchtmittels beziehungsweise Leistungshalbleiter entstehende Wärme vom Leuchtmittel beziehungsweise Leistungshalbleiter abführt und dazu von einem Kühlmedium durchströmt wird; der Wärmetauscher ist mit zumindest einer ersten Leitung für ein Kühlmedium verbunden; die erste Leitung ist durch das Gehäuse nach außen geführt; der Scheinwerfer beziehungsweise die andere Baugruppe weist eine Pumpe auf, mit welcher das Kühlmedium unter Druck durch die Leitung bewegbar ist.

DE 20 2005 007 501 U1 offenbart eine Kraftfahrzeugleuchte zur Erzeugung mindestens einer Leuchtfunktion in einem Kraftfahrzeug, umfassend mindestens einen auf einer Platine mechanisch befestigten und elektrisch kontaktierten Leuchtdioden-Chip, dadurch gekennzeichnet, dass die Platine derart ausgestaltet ist, dass sie von mindestens zwei verschiedenen Seiten her mit jeweils mindestens einem Leuchtdioden-Chip bestückt ist.

DE 20 2006 019 381 U1 offenbart eine wassergekühlte Wärmeableitvorrichtung für Fahrzeuge mit einer LED (lichtemittierende Diode), aufgebaut aus einer lichtemittierenden Diode und aus einer Wärmeableitvorrichtung, wobei diese lichtemittierende Diode aus lichtemittierenden Elementen und aus einer Basisplatte aufgebaut ist, während die Wärmeableitvorrichtung aus einer Wasserpumpe, einem Wasserbehälter, einer Wasserleitung und aus einem Wärmeableitkörper aufgebaut ist; der Wärmeableitkörper auf einer Seite der lichtemittierenden Diode befestigt ist, während der Wärmeableitkörper aus einer vorderen Platte, einer mittleren Platte und aus einer hinteren Platte aufgebaut, wobei diese vordere Platte, die mittlere Platte und die hintere Platte mit je ausgehöhlten Rillen versehen sind, und diese Rillen nach dem Zusammensetzen einen Kanal, einen Wassereinlass und einen Wasserauslass bilden; das Wasser dabei mit einer Wasserpumpe von einem Wasserbehälter durch eine Wasserleitung.

DE 10 2006 001 711 A1 offenbart eine Beleuchtungseinrichtung für ein Kraftfahrzeug, umfassend wenigstens ein Leuchtmittel, insbesondere eine oder mehrere in einem oder mehreren Paneelen angeordnete LEDs, und einen ersten mit dem Leuchtmittel in wärmeleitender Verbindung stehenden Kühlkörper mit auf einer Seite vorstehenden Wärmeableitelementen, wobei ein zweiter Kühlkörper mit auf mindestens einer Seite vorstehenden Wärmeableitelementen vorgesehen ist, wobei die Wärmeableitelemente beider Kühlkörper ineinander eingreifen und derart ausgebildet sind, dass der erste Kühlkörper und der zweite Kühlkörper gegeneinander bewegbar sind.

WO 2004/055433 A1 offenbart eine Scheinwerfereinheit für ein Kraftfahrzeug, insbesondere für einen Personenkraftwagen, mit einem Gehäuse, das an einer Fahrzeugkarosserie befestigbar ist und in dem wenigstens eine Lichtquelle angeordnet ist. Um im Betrieb der wenigstens einen Lichtquelle einen unerwünscht hohen Temperaturanstieg im Gehäuse vermeiden zu können, ist eine Wärmeleiteinrichtung vorgesehen, die einenends mit einem Eingangsendabschnitt mit der wenigstens einen Lichtquelle und/oder mit einem der wenigstens einen Lichtquelle zugeordneten Reflektor wärmeübertragend gekoppelt ist und anderenends mit einem Ausgangsendabschnitt aus dem Gehäuse herausgeführt und mit einer zur Wärmeableitung geeigneten Zone der Fahrzeugkarosserie wärmeübertragend verbindbar ist.

EP 1 357 335 A2 offenbart eine Beleuchtungsvorrichtung, die einen einfachen und kleinen Bewegungsmechanismus aufweist, der in der Lage ist, eine Lichtabstrahlrichtung zu ändern und die überlegene Wärmeableitungseigenschaften aufweist. Die Beleuchtungsvorrichtung umfasst eine lichtemittierende Einheit und ein Wärmeableitungseinheit zum Ableiten von Wärme, die durch die lichtemittierende Einheit während der Lichtemission erzeugt wird, wobei eine Wärmeübertragungseinheit der Lichtemissionseinheit und der Wärmeableitungseinheit zwischengeschaltet ist und die Lichtemissionseinheit sich in einem Oberflächenkontakt mit der Wärmeübertragungseinheit befindet und mit der Wärmeübertragungseinheit so verbunden ist, dass sie mit einem Punkt oder einer Linie in der Mitte drehbar ist.

Es ist die Aufgabe der vorliegenden Erfindung, eine einfache, platzsparende und effektive Kühlung von LED-Scheinwerfern bereitzustellen.

Diese Aufgabe wird mittels eines LED-Scheinwerfers nach Anspruch 1 gelöst.

Der LED-Scheinwerfer weist gattungsgemäß mindestens eine Leuchtdiode (LED) als Lichtquelle auf. Es sind ausschließlich mit LED-Lampen bestückte LED-Scheinwerfer als auch LED-Scheinwerfer mit einer Mischung aus LED-Lampen und Nicht-LED-Lampen, z. B. Glühlampen, Xenon-Lampen usw. (LED-Hybrid-Scheinwerfer) umfasst. Jede LED-Lampe weist mindestens eine LED als Lichtquelle auf. Ferner ist mindestens ein Wärmeleitelement vorhanden, das sich von mindestens einer in einem Scheinwerfergehäuse befindlichen Wärmequelle zu mindestens einem Kühlelement wärmekontaktierend erstreckt, wobei das Kühlelement zumindest teilweise außenseitig an dem Scheinwerfergehäuse befestigt ist.

Das Wärmeleitelement ist dazu ausgestaltet, Wärme von der mindestens einen Wärmequelle abzuleiten. Als Wärmequellen treten typischerweise die LEDs (als primäre Wärmequelle) und / oder sekundär dazu zu deren Betrieb verbundene Bauteile auf, z. B. eine die LED(s) tragende Platine, Halterung (Sockel), und so weiter. Weitere Wärmequellen können Elektronikbausteine umfassen, z. B. Treiberbausteine zum Betrieb mindestens einer LED. Das Wärmeleitelement steht somit an einer Seite wärmekontaktierend mit zumindest einer der Wärmequellen (LED direkt oder indirekt über Platine, Halterung etc. bzw. Elektronikbaustein usw.) in Verbindung und steht an einer anderen Seite wärmekontaktierend mit einem am Scheinwerfergehäuse angebrachten Kühlelement in Verbindung. Das Wärmeleitelement stellt folglich eine Wärmebrücke zwischen zumindest einer der Wärmequellen und dem zumindest teilweise außenseitig angeordneten Kühlelement bereit, wodurch die vom Wärmeleitelement zum Kühlelement geleitete Wärme vom Scheinwerfer effektiv nach Außen abgeführt werden kann. Jede Wärmequelle kann über ein eigenes Wärmeleitelement mit einem zugehörigen Kühlelement verbunden sein, alternativ können sich mehrere Wärmequellen ein Wärmeleitelement teilen. Die Position des Kühlelements bzw. der Kühlelemente ist im Motorraum an allen Seiten des Scheinwerfers möglich. In anderen Worten wird im Scheinwerfergehäuse erzeugte Wärme über das gut wärmeableitende Kühlelement nach Außen abgeführt. Das Kühlelement weist vorzugsweise gut wärmeleitendes Material (Wärmeleitfähigkeit λ insbesondere ≥ 15 W/(m·K), speziell ≥ 200 W/(m·K)), wie z. B. aus Metall, insbesondere Eisen, Kupfer und / oder Aluminium, auf, oder auch wärmeleitenden Kunststoff, z. B. einen, der mit Kohlenstoff, insbesondere Kohlenstoff-Nanoröhrchen, versetzt ist.

Der LED-Scheinwerfer mag insbesondere ein LED-Fahrzeugscheinwerfer sein.

Dieser LED-Scheinwerfer weist den Vorteil auf, dass ein effektives, wartungsfreies, platzsparendes und langlebiges Kühlsystem für LED-Scheinwerfer bereitgestellt wird. Dies ermöglicht insbesondere auch eine Verwendung von LED-Systemen hoher Leistung innerhalb geschlossener Systeme. Speziell als Vorteil für Kfz-Hersteller bzw. Zulieferer ergibt sich, dass ein solcher LED-Scheinwerfer zumindest auf Schnittstellenebene ohne oder mit nur geringer Anpassung in bestehenden Kfz-Konstruktionen Verwendung finden kann (Retrofit), was insbesondere für Halogen- oder Xenon-Scheinwerfer von Vorteil ist.

Das Wärmeleitelement ist ferner mechanisch beweglich bzw. verstellbar. Dadurch wird eine Justage des Scheinwerfers (z. B. bezüglich Optik, Reflektor und / oder Lichtquelle) ermöglicht, da bei einer diesbezüglichen Lageverstellung das Wärmeleitelement mitgeführt werden kann. Dies ist insbesondere für eine automatische Leuchtweitenregulierung vorteilhaft.

Das Wärmeleitelement weist ferner mindestens zwei miteinander in Wärmekontakt stehende und gegeneinander verschieblich angeordnete Wärmerohre bzw. Wärmerohrabschnitte auf. Eine Beweglichkeit kann beispielsweise durch einen flächigen, gleitenden Kontakt zweier Wärmerohre bzw. Wärmerohrteile erreicht werden.

Vorteilhaft kann ein Scheinwerfer sein, bei dem das wärmeleitende Element mindestens ein (insbesondere bewegliches bzw. verstellbares) Wärmerohr ('Heat Pipe') umfasst.

Kühlelemente können passive Kühlkörper, wie Kühlrippen, Kühlkissen, Wärmerohre usw., Thermosyphons und / oder auch aktive Kühlsysteme, z. B. mit Lüfter, umfassen. Mit dem Kühlelement können auch bestehende Kühlsysteme verwendet werden, wie beispielsweise ein Kühlkreislauf einer Klimaanlage; jedoch ist dies meist mit einem erhöhten Montageaufwand verbunden.

Bevorzugt wird ein LED-Scheinwerfer, bei dem das Kühlelement eine gut wärmeleitende (Wärmeleitfähigkeit λ insbesondere ≥ 15 W/(m·K), speziell ≥ 200 W/(m·K)) Wärmeübertragungsschnittstelle aufweist, die zur Befestigung mit einem außerhalb des Scheinwerfergehäuses angeordneten Kühlkörper eingerichtet ist. Alleine schon das Vorhandensein der Wärmeübertragungsschnittstelle verbessert aufgrund der Wärmeabstrahlung nach Außen die Kühlung. Eine (mindestens) zweistückige Ausgestaltung weist den Vorteil einer hohen Entwurfsflexibilität auf, da bei Änderung der Gehäuseform nur die Wärmeübertragungsschnittstelle neu gestaltet zu werden braucht und umgekehrt unterschiedliche Kühlkörpertypen einfach am Scheinwerfergehäuse angebracht werden können.

Es wird ferner bevorzugt, wenn das Kühlelement einen Wärmekonvektions-Kühlkörper aufweist, und zwar zur direkten Anbringung am Gehäuse und dem Wärmeleitelement oder indirekt über die Wärmeübertragungsschnittstelle.

Es kann auch bevorzugt sein, wenn das Kühlelement einen Lüfter aufweist.

Es kann auch bevorzugt sein, wenn das Kühlelement einen Thermosyphon aufweist.

Vorzugsweise wird das Wärmeleitelement durch eine Öffnung im Scheinwerfergehäuse geführt. Die Öffnung im Scheinwerfergehäuse kann das Wärmeleitelement eng umgeben. Alternativ kann die Öffnung so groß sein, dass sie das Wärmeleitelement weit umgibt.

Zur Abdichtung der Öffnung kann es vorteilhaft sein, wenn der LED-Scheinwerfer die Öffnung, insbesondere außenseitig, abdeckt. Alternativ wird das Wärmeleitelement zu einem von der Öffnung beabstandet angebrachten Kühlelement geleitet.

Besonders bevorzugt wird ein LED-Scheinwerfer, bei dem das Scheinwerfergehäuse zu einem Xenon-Scheinwerfergehäuse kompatibel ist (Retrofit) und das Kühlelement anstelle eines elektronischen Vorschaltgeräts für einen Xenon-Scheinwerfer am Scheinwerfergehäuse befestigt ist.

Vorzugsweise ist das Wärmeleitelement zum Gehäuse hin verbreitert ausgeführt, z. B. trichter- oder konusförmig zur Kontaktfläche hin verbreitert.

Auch können im Wärmepfad zwischen Wärmequelle bzw. LED und dem Kühlelement weitere Elemente vorhanden sein, z. B. wärmeleitfähige Folien usw.

In den folgenden Ausführungsbeispielen wird der LED-Fahrzeugscheinwerfer schematisch genauer beschrieben. Dabei können gleiche oder gleichwirkende Elemente über mehrere Figuren hinweg mit gleichen Bezugszeichen versehen sein.
- FIG 1: zeigt als Schnittdarstellung einen LED-Scheinwerfer gemäß einer ersten Ausführungsform;
- FIG 2: zeigt als Schnittdarstellung einen LED-Scheinwerfer gemäß einer zweiten Ausführungsform;
- FIG 3: zeigt als Schnittdarstellung einen LED-Scheinwerfer gemäß einer dritten Ausführungsform;
- FIG 4: zeigt als Schnittdarstellung einen LED-Scheinwerfer gemäß einer vierten Ausführungsform.

FIG 1 zeigt als Schnittdarstellung einen LED-Scheinwerfer 1, bei dem in einem Scheinwerfergehäuse 2 aus Kunststoff drei mit Leuchtdioden ausgerüstete Lampen (LED-Lampen) 3 als Lichtquellen enthalten sind, welche ihr Licht durch eine optisch durchlässige Vorderseite 4 abgeben. Die LED-Lampen 3 können beispielsweise als Abblendlicht, Fernlicht bzw. Blinker dienen. Die LED-Lampen 3 sind über Kabel 6 gemeinsam mit einer elektrischen Schnittstelle 5 verbunden. Die LED-Lampen 3 sind mittels eines gemeinsamen beweglichen Wärmerohrs 7 wärmeleitend mit einer gut wärmeleitenden Wärmeübertragungsschnittstelle 9 aus Eisen, Kupfer, Aluminium oder Legierungen davon verbunden. Genauer gesagt liegt das Wärmerohr 7 einerseits an einem Metallsockel eines jeweiligen LED-Clusters (ohne Abb.) einer zugehörigen LED-Lampe 3 an, also indirekt, aber gut wärmeleitend mit den LEDs der LED-Cluster als primären Wärmequellen. Dazu wird das Wärmerohr 7, das einen Kupfermantel aufweist, durch eine Wand der jeweiligen LED-Lampe 3 geführt und wärmekontaktierend oder nahe dem Sockel an dem LED-Cluster angeordnet. Andererseits führt das Wärmerohr 7 durch eine Gehäuseöffnung 8 zu einer außenseitig am Gehäuse 2 angebrachten Wärmeübertragungsschnittstelle 9 in Form eines Metallkörpers, welche die Öffnung 8 verschließt. An der dem Wärmerohr 7 entgegengesetzten Seite, also außerhalb des Gehäuses 2 ist an der Wärmeübertragungsschnittstelle 9 ein Wärmekonvektionskühlkörper 10 mit Kühlrippen über eine wärmeleitende Haftpaste angeflanscht. Das Kühlelement ist hier also zweistückig aus der Wärmeübertragungsschnittstelle 9 und dem Wärmekonvektionskühlkörper 10 aufgebaut. Eine zweistückige Ausgestaltung weist den Vorteil einer hohen Entwurfsflexibilität auf, da bei Änderung der Gehäuseform im Bereich der Öffnung 8 nur die Wärmeübertragungsschnittstelle 9 neu gestaltet zu werden braucht und umgekehrt unterschiedliche Kühlkörper an einer einheitlichen Schnittstelle angebracht werden können.

Bei Betrieb der LEDs wird deren Wärme über das als Wärmebrücke dienende Wärmerohr 7 zunächst zur Wärmeübertragungsschnittstelle 9 geleitet. Folgend wird die Wärme großflächig von der Wärmeübertragungsschnittstelle 9 auf den außenliegenden Wärmekonvektionskühlkörper 10 übertragen, der sie durch Wärmekonvektion an die Umgebung abführt.

Das Wärmerohr 7 ist zur Justage der Lampen 3 beweglich ausgeführt. Eine Beweglichkeit entlang der x-Achse wird hier dadurch erreicht, dass die von den LED-Lampen 3 abgehenden geraden Abschnitte 7a jeweils zwei wärmekontaktierend ineinander eingesteckte Wärmerohr-Teilstücke bzw. -abschnitte aufweisen, die entlang der x-Richtung gegeneinander verschieblich sind, z. B. 3 bis 5 cm. Das Wärmerohr 7 kann dann auch als zweistückig und ineinander eingesetzt angesehen werden.

In dem gezeigten Ausführungsbeispiel ist das Scheinwerfergehäuse 2 zu einem Xenon-Scheinwerfergehäuse dahingehend kompatibel, dass die Öffnung 8 zur Befestigung der Wärmeübertragungsschnittstelle 9 der Öffnung zur Befestigung eines elektronischen Vorschaltgeräts, EVG, für einen Xenon-Scheinwerfer entspricht. In anderen Worten ist die Öffnung für die Wärmeübertragungsschnittstelle 9 im Wesentlichen formgleich mit der für ein EVG vorgesehenen Öffnung eines Xenonscheinwerfers. Dadurch brauchen bei einem Übergang von einer Xenon-Lampe zu einer LED-Lampe 3 keine oder nur geringe Anpassungsleistungen durchgeführt zu werden. Idealerweise entspricht das Scheinwerfergehäuse 2 zumindest in seiner Außenkontur und seinen Schnittstellen im Wesentlichen einem Scheinwerfergehäuse für einen Xenon-Scheinwerfer.

FIG 2 zeigt eine weitere Ausführungsform eines LED-Scheinwerfers 11, bei dem nun im Gegensatz zur Ausführungsform nach FIG 1 das Wärmerohr 12 an zwei unterschiedlichen Stellen mit einer jeweiligen Wärmeübertragungsschnittstelle 9 verbunden ist. Dadurch wird eine Wärmeabfuhr verstärkt.

FIG 3 zeigt noch eine weitere Ausführungsform eines LED-Scheinwerfers 14, bei der das Wärmerohr 15 direkt von Wärmequelle (LEDs bzw. LED-Sockel der jeweiligen LED-Lampe 3) zu Wärmequelle gezogen ist. Ferner ist hier der Kühlkörper 16 einstückig ausgeführt und am Gehäuse 17 die Öffnung 8 überdeckend befestigt. Der Kühlkörper 16 ist als Gussteil mit Kühlrippen an seiner Oberseite ausgestattet und weist eine zur Befestigung am Gehäuse 17 ausgestaltete Unterseite auf, die eine in die Öffnung 8 passende umlaufende Umrandung und eine auf das Gehäuse 17 aufsetzbare Dichtung aufweist (ohne Abb.).

FIG 4 zeigt noch eine weitere Ausführungsform eines LED-Scheinwerfers 18, bei der jede LED-Lampe 3 bzw. deren Wärmequelle(n) (direkt oder indirekt) über ein eigenes Wärmerohr 19,20,21 mit einem jeweilig zugeordneten Kühlkörper 22,23 bzw. 24 wärmekontaktierend verbunden sind.

Alternativ kann den Wärmerohren 19,20,21 ein gemeinsamer, die Öffnungen 8 überdeckender Kühlkörper zugeordnet sein.

Selbstverständlich ist die vorliegende Erfindung nicht auf die gezeigten Ausführungsbeispiele beschränkt.

So kann das Kühlelement zusätzlich einen Lüfter aufweisen oder statt als Wärmekonvektions-Kühlkörper als Thermosyphon ausgestaltet sein. Allgemein können zusätzlich oder alternativ andere passive oder aktive Kühlsysteme verwendet werden, z. B. unter Verwendung eines oder mehrerer Lüfter. Es können auch Kombinationen verschiedener Kühlelemente verwendet werden.

Das Wärmerohr kann an seinem dem Gehäuse zugewandten Ende flächig mit einem sich zum Gehäuse verbreiternden Übergangsstück versehen sein, um einen Wärmeübertrag auf das Gehäuse zu verbessern.

Zur Beweglichkeit in mehreren Richtungen können beispielsweise gegeneinander verschiebliche, aber in Wärmekontakt stehende (zum Beispiel ineinander eingesteckte) Wärmerohrteile gekrümmt sein. Es kann mehr als eine Verschiebestelle vorhanden sein. Außer durch Einstecken können beispielsweise zwei seitlich versetzt angeordnete Wärmerohrteile über ihre Seiten in Wärmekontakt stehen und entlang ihrer gemeinsamen Längsachse verschieblich sein, z. B. mittels eines zwischen ihnen angeordneten Gleitlagers.

Ferner braucht die Wärmeübertragungsschnittstelle keine Öffnung zu überdecken, sondern kann beispielsweise vollständig außerhalb am Gehäuse angebracht sein, z. B. mittels Abstandshaltern. Das Wärmerohr kann dann z. B. durch eine enge Durchführung durch das Gehäuse und dann außerhalb des Gehäuses weiter zum Kühlelement geführt werden. Für diesen Fall bietet sich eine einstückige Ausführung des Kühlelements besonders an.

Der LED-Scheinwerfer braucht nicht nur mit LED-Lampen ausgerüstet zu sein, sondern kann beispielsweise nur mindestens eine LED-Lampe aufzuweisen. Andere Lampen können dann unterschiedliche Lichtquellen aufweisen, z. B. eine Glühlampe (LED-Hybrid-Scheinwerfer) und brauchen nicht mit einem Wärmeleitelement ausgerüstet zu sein.

Ferner können die LED-Lampen in Reihe geschaltet, parallel oder unabhängig geschaltet sein.

Auch ist der LED-Scheinwerfer nicht zur Verwendung in Kraftfahrzeugen beschränkt, sondern kann beispielsweise auch für andere Fahrzeuge wie Schiffe, Luftfahrzeuge usw. verwendet werden, oder für allgemeine Beleuchtungszwecke, wie z. B. zur Gebäudebeleuchtung, für Kräne usw.

### Bezugszeichenliste

- 1: Scheinwerfer
- 2: Scheinwerfergehäuse
- 3: Leuchtdiode
- 4: Vorderseite
- 5: elektrische Schnittstelle
- 6: Kabel
- 7: Wärmerohr
- 8: Gehäuseöffnung
- 9: Wärmeübertragungsschnittstelle
- 10: Kühlkörper
- 11: Scheinwerfer
- 12: Wärmerohr
- 13: Gehäuse
- 14: Scheinwerfer
- 15: Wärmerohr
- 16: Kühlkörper
- 17: Gehäuse
- 18: Scheinwerfer
- 19: Wärmerohr
- 20: Wärmerohr
- 21: Wärmerohr
- 22: Kühlelement
- 23: Kühlelement
- 24: Kühlelement

## Patentansprüche

1. LED-Scheinwerfer (1; 11; 14; 18), insbesondere LED-Fahrzeugscheinwerfer, mindestens aufweisend ein Wärmeleitelement (7; 12; 15; 19-21), das sich von mindestens einer in einem Scheinwerfergehäuse (2; 13; 17) befindlichen Wärmequelle (3) zu mindestens einem Kühlelement (9, 10; 16; 22-24) wärmekontaktierend erstreckt, wobei das Kühlelement (9, 10; 16; 22-24) zumindest teilweise außenseitig an dem Scheinwerfergehäuse (2; 13; 17) befestigt ist, wobei das Wärmeleitelement (7; 12; 15; 19-21) mechanisch verstellbar ist,
und wobei
das Wärmeleitelement (7; 12; 15; 19-21) mindestens ein Wärmerohr umfasst, **dadurch gekennzeichnet dass** das Wärmeleitelement mindestens zwei miteinander in Wärmekontakt stehende und gegeneinander verschieblich angeordnete Wärmerohrteile aufweist.

2. LED-Scheinwerfer (1; 11; 14; 18) nach Anspruch 1, bei dem das Wärmeleitelement (7; 12; 15; 19-21) mindestens zwei ineinander eingesteckte Wärmerohrteile aufweist.

3. LED-Scheinwerfer (1; 11; 14; 18) nach einem der vorhergehenden Ansprüche, bei dem das Wärmeleitelement (7; 12; 15; 19-21) mindestens zwei seitlich zueinander versetzt angeordnete Wärmerohrteile aufweist.

4. LED-Scheinwerfer (1; 11; 14; 18) nach einem der vorhergehenden Ansprüche, bei dem das Wärmeleitelement zu dem Gehäuse (10) hin verbreitert ausgeführt ist.

5. LED-Scheinwerfer (1; 11; 18) nach einem der vorhergehenden Ansprüche, bei dem das Kühlelement (16) eine wärmeleitende Wärmeübertragungsschnittstelle (9) aufweist, die zur Befestigung mit einem außerhalb des Scheinwerfergehäuses (2; 13; 17) angeordneten Kühlkörper (10; 22-24) eingerichtet ist.

6. LED-Scheinwerfer (1; 11; 14; 18) nach einem der vorhergehenden Ansprüche, bei dem das Kühlelement (9, 10; 16; 22-24) einen Wärmekonvektions-Kühlkörper (10; 16; 22-24) aufweist.

7. LED-Scheinwerfer nach einem der vorhergehenden Ansprüche, bei dem das Kühlelement einen Lüfter aufweist.

8. LED-Scheinwerfer nach einem der vorhergehenden Ansprüche, bei dem das Kühlelement einen Thermosyphon aufweist.

9. LED-Scheinwerfer (1; 11; 14; 18) nach einem der vorhergehenden Ansprüche, bei dem das Wärmeleitelement (7; 12; 15; 19-21) durch eine Öffnung (8) im Scheinwerfergehäuse (2) geführt ist.

10. LED-Scheinwerfer (1; 11; 14; 18) nach Anspruch 9, bei dem das Kühlelement (9; 16; 22-24) die Öffnung (8) außenseitig überdeckt.

11. LED-Scheinwerfer (1; 11; 14; 18) nach einem der vorhergehenden Ansprüche, bei dem das Scheinwerfergehäuse (2) zu einem Xenon-Scheinwerfergehäuse kompatibel ist und das Kühlelement (9, 10; 16; 22-24) anstelle eines elektronischen Vorschaltgeräts für einen Xenon-Scheinwerfer am Scheinwerfergehäuse (2) befestigt ist.

## Claims

1. LED headlight (1; 11; 14; 18), in particular an LED vehicle headlight, comprising at least one heat-conducting element (7; 12; 15; 19-21) that extends from at least one heat source (3) located in a headlight housing (2; 13; 17) to at least one cooling element (9, 10; 16; 22-24) in such a way as to make thermal contact, the cooling element (9, 10; 16; 22-24) being fastened at least partially outside on the headlight housing (2; 13; 17), the heat-conducting element (7; 12; 15; 19-21) being mechanically adjustable, and wherein the heat-conducting element (7; 12; 15; 19-21) comprises at least one heat pipe, **characterized in that** the heat-conducting element comprises at least two heat pipe parts that are in thermal contact with one another and are arranged displaceably in relation to one another.

2. LED headlight (1; 11; 14; 18) according to claim 1, in which the heat-conducting element (7; 12; 15; 19-21) comprises at least two heat pipe parts that are plugged into one another.

3. LED headlight (1; 11; 14; 18) according to any of the preceding claims, in which the heat-conducting element (7; 12; 15; 19-21) comprises at least two heat pipe parts arranged in a fashion laterally offset from one another.

4. LED headlight (1; 11; 14; 18) according to any of the preceding claims, in which the heat-conducting element is designed in a fashion widened toward the housing (10).

5. LED headlight (1; 11; 18) according to any of the preceding claims, in which the cooling element (16) comprises a heat-conducting heat transfer interface (9) that is set up for fastening to a heat sink (10; 22-24) arranged outside the headlight housing (2; 13; 17).

6. LED headlight (1; 11; 14; 18) according to any of the preceding claims, in which the cooling element (9, 10; 16; 22-24) comprises a thermal convection heat sink (10; 16; 22-24).

7. LED headlight according to any of the preceding claims, in which the cooling element comprises a fan.

8. LED headlight according to any of the preceding claims, in which the cooling element comprises a thermosyphon.

9. LED headlight (1; 11; 14; 18) according to any of the preceding claims, in which the heat-conducting element (7; 12; 15; 19-21) is guided through an opening (8) in the headlight housing (2).

10. LED headlight (1; 11; 14; 18) according to claim 9, in which the cooling element (9; 16; 22-24) covers the opening (8) on the outside.

11. LED headlight (1; 11; 14; 18) according to any of the preceding claims, in which the headlight housing (2) is compatible with a xenon headlight housing, and the cooling element (9, 10; 16; 22-24) instead of an electronic ballast for a xenon headlight is fastened on the headlight housing (2) .

## Revendications

1. Projecteur à diodes électroluminescentes (DEL) (1, 11, 14, 18), en particulier projecteur de véhicule à DEL, comprenant au moins un élément thermoconducteur (7, 12, 15, 19-21) qui s'étend en faisant contact thermique depuis moins une source de chaleur (3) se trouvant dans un boîtier de projecteur (2, 13, 17) à au moins un élément de refroidissement (9, 10, 16, 22-24), dans lequel l'élément de refroidissement (9, 10, 16, 22-24) est au moins pour partie fixé extérieurement au boîtier de projecteur (2, 13, 17), dans lequel l'élément thermoconducteur (7, 12, 15, 19-21) peut être déplacé mécaniquement et dans lequel l'élément thermoconducteur (7, 12, 15, 19-21) comprend au moins un tube de chauffe, **caractérisé en ce que** l'élément thermoconducteur comporte au moins deux parties de tube de chauffe se trouvant en contact thermique l'une avec l'autre et disposées mobiles l'une contre l'autre.

2. Projecteur à diodes électroluminescentes (DEL) (1, 11, 14, 18) selon la revendication 1 dans lequel l'élément thermoconducteur (7, 12, 15, 19-21) comporte au moins deux parties de tube de chauffe encastrées l'une dans l'autre.

3. Projecteur à diodes électroluminescentes (DEL) (1, 11, 14, 18) selon l'une quelconque des revendications précédentes dans lequel l'élément thermoconducteur (7, 12, 15, 19-21) comporte au moins deux parties de tube de chauffe disposées latéralement de façon décalée l'une par rapport à l'autre.

4. Projecteur à diodes électroluminescentes (DEL) (1, 11, 14, 18) selon l'une quelconque des revendications précédentes dans lequel l'élément thermoconducteur est exécuté de façon élargie vers le boîtier (10).

5. Projecteur à diodes électroluminescentes (DEL) (1, 11, 18) selon l'une quelconque des revendications précédentes dans lequel l'élément de refroidissement (16) comporte une interface de transmission de chaleur thermoconductrice (9) qui est agencée pour la fixation à un dissapateur thermique (10, 22-24) disposé à l'extérieur du boîtier de projecteur (2, 13, 17).

6. Projecteur à diodes électroluminescentes (DEL) (1, 11, 14, 18) selon l'une quelconque des revendications précédentes dans lequel l'élément de refroidissement (9, 10, 16, 22-24) comporte un dissipateur thermique à convexion de chaleur (10, 16, 22-24).

7. Projecteur à diodes électroluminescentes (DEL) selon l'une quelconque des revendications précédentes dans lequel l'élément de refroidissement comporte un ventilateur.

8. Projecteur à diodes électroluminescentes (DEL) selon l'une quelconque des revendications précédentes dans lequel l'élément de refroidissement comporte un thermosiphon.

9. Projecteur à diodes électroluminescentes (DEL) (1, 11, 14, 18) selon l'une quelconque des revendications précédentes dans lequel l'élément thermoconducteur (7, 12, 15, 19-21) est guidé à travers une ouverture (8) dans le boîtier de projecteur (2).

10. Projecteur à diodes électroluminescentes (DEL) (1, 11, 14, 18) selon la revendication 9 dans lequel l'élément de refroidissement (9, 16, 22-24) recouvre extérieurement l'ouverture (8).

11. Projecteur à diodes électroluminescentes (DEL) (1, 11, 14, 18) selon l'une quelconque des revendications précédentes dans lequel le boîtier de projecteur (2) est compatible avec un boîtier de projecteur au xénon et l'élément de refroidissement (9, 10, 16, 22-24) est fixé sur le boîtier de projecteur (2) à la place d'un régulateur électronique pour un projecteur au xénon.
